# EUROPÄISCHE PATENTSCHRIFT

(11) **EP 2 764 789 B1**
(45) Veröffentlichungstag und Bekanntmachung des Hinweises auf die Patenterteilung: **05.02.2020**
(21) Anmeldenummer: 14154311.6
(22) Anmeldetag: 07.02.2014
(51) Int. Cl.: A43B 23/02, A43B 9/02, A43B 3/14

(54) **Gebrauchsgegenstand aus mehreren flächigen Materialteilen**
Article of daily use consisting of multiple flat material portions
Objet usuel constitué de plusieurs parties de matériau plates

(30) Priorität: 07.02.2013 DE 102013101211
(43) Veröffentlichungstag der Anmeldung: 13.08.2014
(73) Patentinhaber: Ehrhart, Hans, 76848 Schwanheim (DE); Ehrhart, Peter, 76848 Schwanheim (DE)
(72) Erfinder: Ehrhart, Hans, 76848 Schwanheim (DE); Ehrhart, Peter, 76848 Schwanheim (DE)
(74) Vertreter: Weickmann & Weickmann PartmbB

(56) Entgegenhaltungen:
- EP-A1- 0 573 886
- DE-C- 55 826
- DE-U1- 29 918 374
- FR-A7- 2 173 361
- GB-A- 395 274

## Beschreibung

### I. Anwendungsgebiet

Die Erfindung betrifft alle Arten von Gebrauchsgegenständen, die aus mehreren flächigen Materialteilen wie etwa Leder, Filz, Textilien zusammengesetzt sind, deren einander berührende Randbereiche miteinander verbunden werden müssen, um den gewünschten Gebrauchsgegenstand zu ergeben.

### II. Technischer Hintergrund

Solche Gebrauchsgegenstände können Bekleidungsstücke, Taschen Bezüge für Polstermöbel, Lenkradbezüge und insbesondere auch Schuhe sein.

Deren Einzelteile, also die flächigen Materialteile, werden häufig zwecks Verbindung miteinander vernäht. Es kommen jedoch auch andere Verbindungsarten wie Vernieten, Verkleben, Verbinden mittels Druckknöpfen oder mittels Klettverschlüssen etc. infrage.

Im einfachsten Fall werden die Randbereiche der einander berührenden flächigen Materialteile im Randbereich überlappend aufeinander gelegt, und in diesem Zustand miteinander verbunden, z. B. vernäht. Dann befindet sich der Randbereich des einen Materialteiles immer auf der Außenseite und der Randbereich des anderen Materialteiles immer auf der Innenseite des Gebrauchsgegenstandes.

Der Verbindungsbereich kann jedoch auch so gestaltet werden, dass die Randbereiche der beiden Materialteile gegeneinander gelegt gemeinsam aus der Hauptebene, wie sie von den beiden aneinander grenzenden Hauptteilen der beiden Materialteile besteht, wegstehen, beispielsweise zur Außenseite oder zur Innenseite.

Dies hat entweder den Zweck, auf der vorstehenden Seite den dadurch entstehenden optischen Effekt zu bewirken oder auf der gegenüber liegenden Seite eine besonders glatte, stufenlose Fläche zu bieten.

Gerade bei dickeren Materialteilen aus Leder oder Filz spielt die Schichtdicke und der durch übereinander liegende Schichten gebildete Absatz eine große Rolle, was Komfort und Bequemlichkeit angeht.

Aus der EP 0573886 A1 ist ein Mokassin-Schuh bekannt, bei dem zwei aneinandergrenzende Einzelteile des Schuhs durch Übereinanderlegen und Vernähen miteinander verbunden sind. Dabei weist der Zuschnitt 14 des Schaftunterteils etwa in der Mitte auf jeder Seite einen Vorsprung 16 auf, und das damit zu verbindende Oberteil 13 eine Ausnehmung 17.

Aus der GB 395,274 ist eine Möglichkeit der rein formschlüssigen Verbindung zweier Materialteile wie etwa zweier Lederteile, miteinander bekannt, bei der die Randbereiche jeweils abwechselnd Vorsprünge und Einbuchtungen aufweisen, wobei die Vorsprünge des einen Materialteils durch die Ausnehmungen des anderen Materialteils gesteckt oder gelegt werden. Um ein anschließendes Auseinanderziehen der Materialteile zu verhindern, weisen die Vorsprünge ein verbreitertes freies Ende auf.

### III. Darstellung der Erfindung

### a) Technische Aufgabe

Es ist daher die Aufgabe gemäß der Erfindung, eine Nahtgestaltung zur Verfügung zu stellen, die sich von den bisherigen Nahtgestaltungen unterscheidet und insbesondere deren Nachteile vermeidet.

### b) Lösung der Aufgabe

Diese Aufgabe wird gelöst durch die Merkmale des Anspruchs **1.** Vorteilhafte Ausführungen ergeben sich aus den Unteransprüchen. Zunächst werden die Randbereiche der miteinander zu verbindenden Materialteile gezinkt gestaltet werden, also in Verlaufsrichtung ihrer Kante abwechselnd Vorsprünge und Einbuchtungen aufweisen.

Diese Vorsprünge und Einbuchtungen der beiden Randbereiche müssen zueinander passen, sodass diese beiden gezinkten Randbereiche anschließend ineinander verschränkt werden können, also die beiden Randbereiche so ineinander geschoben werden, dass jeweils eine Einbuchtung mit ihrem tiefsten Bereich, dem Boden, an dem Übergang zwischen dem Vorsprung und dem übrigen Materialteil des anderen Randbereiches anliegt. Im Bereich der Vorsprünge ergibt dies eine doppellagige Ausbildung, da ja die Vorsprünge sichtbar, insbesondere vollständig und/oder flächig, auf dem anderen Materialteil aufliegen und mit diesem verbunden werden können.

Auf der Gegenseite, in der Regel der Innenseite, ergibt sich dadurch jedoch eine besonders glatte, ebene Innenfläche ohne Absatz und ohne Vorsprung, die einen hohen Tragekomfort bietet.

Dennoch stehen die Randbereiche auch auf der Seite, auf der sich die Vorsprünge befinden, nicht allzu weit über die Hauptebene der flächigen Materialteile vor, im Gegensatz zu anderen Verbindungsarten.

Um eine gleichmäßige Beschaffenheit des Verbindungsbereiches zu erzielen, werden die Vorsprünge und Einbuchtungen - gemessen in Verlaufsrichtung der Kante des Randbereiches - in der Regel jeweils gleich lang sein.

Abhängig vom Anwendungsfall können jedoch auch unterschiedlich lange Vorsprünge und Einbuchtungen vorgesehen sein, beispielsweise wenn in einem bestimmten Bereich auf einer bestimmten Seite der Hauptebene der Randbereich des einen Materialteiles sichtbar oder fühlbar sein soll.

Jedes Materialteil soll in Verlaufsrichtung hintereinander eine Vielzahl, mindestens jedoch zwei, besser mindestens drei, Vorsprünge und/oder Einbuchtungen aufweisen.

Wie die beiden gegeneinander verschränkten Materialteile miteinander verbunden werden, kann im Wesentlichen frei gewählt werden:
Es kann ein Vernähen sein, beispielsweise durch vorgestanzte Löcher in den Materialteilen hindurch. Dies ermöglicht eine Handvernähung, und dabei kann das Nahtmaterial auch abwechselnd durch Löcher einmal auf der einen und einmal auf der anderen Seite von der Längsmitte des Nahtbereiches aus erfolgen, wodurch die beiden Materialteile, insbesondere in ihrer Hauptebene, gegeneinander gezogen werden können.

Vor allem wenn die Randbereiche über die Einbuchtungen hinaus zusätzliche Einschnitte aufweisen - was nicht zwingend notwendig ist und vom Material der beiden Materialteile und/oder der Größe der Vorsprünge abhängt - , die sich insbesondere von den Innenecken der Einbuchtungen aus weiter nach innen in das Materialteil hinein erstrecken, beispielsweise in Verlängerung der Seitenkante des benachbarten Vorsprunges, ergibt dieses Gegeneinander-Ziehen eine Aufwölbung auf der Außenseite, also derjenigen Seite, auf der die Vorsprünge auf dem Rest des anderen Materialteiles aufliegen.

Ein Vernähen kann jedoch auch mittels einer nicht die Seite bezüglich der Längsmitte wechselnden, durchgängig auf einer Seite verlaufenden Maschinennaht und/oder ohne vorgestanzte Löcher erfolgen.

Ebenso ist ein Verbinden mittels Nieten oder mittels Druckknöpfen oder auch mittels Klettverschluss möglich.

Falls vorgefertigte Löcher für das Vernähen in den Randbereichen der Materialteile hergestellt werden, so verläuft von den Einbuchtungen zurück versetzt und parallel zur Kante des Materialteiles eine Lochreihe im Materialteil, und im Bereich der freien Enden der Vorsprünge befindet sich ebenfalls jeweils mindestens ein Loch, je nach Länge des Vorsprunges in Verlaufsrichtung der Kante gemessen auch mehrere Löcher, die aber mit den Löchern der Lochreihe in dem anderen Materialteil fluchten bei verschränktem übereinander Liegen der beiden Materialteile.

Die Vorsprünge und auch die Vertiefungen können im einfachsten Fall rechteckig ausgebildet sein, jedoch können sich die Vorsprünge auch zu ihrem freien Ende hin verbreitern oder auch schmaler werden, wobei dann die Einbuchtungen die jeweils umgekehrte Form aufweisen sollten.

Vorzugsweise sind die Außenecken der Vorsprünge abgerundet.

Insbesondere kann neben der Handnaht, die die beiden Materialteile gegeneinander zieht, außerhalb der Handnaht noch jeweils eine in Längsrichtung durchgehende Maschinennaht angeordnet sein, welche vor allem eine zusätzliche Festigkeit der Verbindung gewährleistet.

### c) Ausführungsbeispiele

Ausführungsformen gemäß der Erfindung sind im Folgenden beispielhaft näher beschrieben. Es zeigen:
- Fig. **1**a, b, e, f:: flächige Materialteile einzeln sowie verschränkt ineinander gelegt,
- Fig. **1**c, d: einen Querschnitt durch die verschränkt ineinander gelegten und miteinander vernähten Materialteile der Figuren **1**a, b,
- Fig. **2**a - f:: zwei Materialteile in Form von Schaftoberteil und Schaftunterteil eines Schuhs einzeln sowie im vernähten Zustand,
- Fig. **3**a - g:: einen jeweils meist fertigen Schuh mit Schaftunterteil und Schaftoberteil in einer Ausführung gemäß der Erfindung,
- Fig. **4**a - c:: Materialteile mit trapezförmigen Vorsprüngen und Einbuchtungen und unterschiedlicher Vernähung,
- Fig. **5**a - f:: Materialteile mit unterschiedlich geformten Vorsprüngen und Einbuchtungen und
- Fig. **6**:: vernähte Materialteile gemäß der Erfindung.

Anhand der Figuren **1**a - d soll das Grundprinzip gemäß der Erfindung beschrieben werden:
Die beiden miteinander zu verbindenden Materialteile **3**a, b, die in Fig. **1**a separat nebeneinander dargestellt sind, besitzen eine besondere Gestaltung an den einander zugewandten Randbereichen **4**a, b, die miteinander verbunden, in den folgenden Ausführungsbeispielen vernäht, werden sollen:
In Verlaufsrichtung der Kante, also der Randbereiche **4**a, b, sind abwechselnd bei beiden Materialteilen **3**a, b jeweils Vorsprünge **5** und Einbuchtungen **6** vorhanden, die so gestaltet und dimensioniert sind, dass die beiden Materialteile **3**a, b mit diesen Randbereichen **4**a, b ineinander verschränkt und damit quer zur Verlaufsrichtung **10** teilweise übereinandergelegt werden können. Dies bedeutet, dass die Vorsprünge **5** jedes der beiden Materialteile **3**a, b immer auf die Außenseite hinter eine entsprechende Einbuchtung **6**, vorzugsweise immer die gleiche Außenseite, des anderen Materialteils, **3**b, a aufgelegt werden, wie in Fig. **1**b dargestellt.

Die beiden Materialteile werden dabei quer zur Verlaufsrichtung **10** ihrer Randbereiche **4**a, b soweit gegeneinander angenähert, dass ein Vorsprung **5** nicht nur in der gegenüberliegenden Einbuchtung **6** des anderen Materialteils - der die gleiche Erstreckung in Verlaufsrichtung **10** hat wie der Vorsprung **5** - aufgenommen ist, sondern über den Grund der Einbuchtung **6** hinweg über das andere Materialteil hinwegragt und auf dessen Außenfläche aufliegt.

Die Vorsprünge **5** und Einbuchtungen **6** sind also gegeneinander verschränkt wie die Finger zweier verschränkter Hände.
Damit die beiden Materialteile in dem verschränkten Zustand gemäß Fig. **1**b durch Nähen miteinander verbunden werden können, sind vorzugsweise vorgelochte Löcher **11** in Form von Lochreihen **12** in den Materialteilen **3**a, b vorhanden, die dann auch bei stärkerem Material wie etwa Leder ein Handvernähen im verschränkten Zustand zulassen.

Zu diesem Zweck erstreckt sich bei Fig. **1**a an jedem der beiden Materialteile eine Lochreihe **12** in Verlaufsrichtung **10** in den Vorsprüngen **5** nahe deren freien Enden, und eine zweite Lochreihe **12** zurückversetzt hinter den Einbuchtungen **6** in dem durchgehenden Bereich des Materialteils. Der Abstand der beiden Lochreihen **12** quer zur Verlaufsrichtung **10** ist bei beiden Materialteilen **3**a, b der gleiche, und auch der Abstand der Löcher **11** innerhalb der Lochreihe **12,** auch mit Bezug auf ihren Abstand zu den Seitenkanten der Vorsprünge **5** und Einbuchtungen **6.**

Bei der verschränkten Übereinanderlage gemäß Fig. **1**b kommen somit diese beiden Paare von Lochreihen aufeinander zu liegen, so dass mittels Hindurchführen eines Nahtmaterials **15,** welches von einer in Verlaufsrichtung **10** sich erstreckenden Längsmitte **7** des Verbindungsbereichs **16** der beiden Materialteile **3**a, b hin und her wechselt, durch Festziehen des Nahtmaterials **15** die beiden Materialteile **3**a, b gegeneinander gezogen werden können.

Die Figuren **1**e und f zeigen eine Lösung, bei der die Vorsprünge **5** der beiden Materialteile quer zur Verlaufsrichtung **10** unterschiedlich lang ausgebildet sind. Da die Länge der Vorsprünge **5** bei dem einen Materialteil **3**b relativ gross ist, ist eine weitere Lochreihe **12** vorhanden, die einerseits Löcher **11** in den freien Enden der langen Vorsprünge **5** einbringt und andererseits bei dem anderen Materialteil **3**a in einem entsprechenden, relativ großen Abstand zum Randbereich **4**a angeordnet ist.

Natürlich können die Vorsprünge **5** auch an beiden Materialteilen **3**a, b lang ausgebildet sein.

Die Erstreckung der Vorsprünge **5** quer zur Verlaufsrichtung **10** muss bei beiden Materialteilen **3**a, b nicht unbedingt gleich groß sein, in aller Regel wird sie jedoch gleich groß sein.

In den Figuren **1**a, b sind im linken und rechten Teil unterschiedliche Gestaltungen dargestellt:
Im linken Bildteil sind die Einbuchtungen **6** rechteckig, und jede Einbuchtung **6** wird lediglich von den drei begrenzenden Kanten begrenzt und gebildet, während in der rechten Bildhälfte die Flanken der Einbuchtungen **6** in Form eines Einschnittes **14** über den Grund der Einbuchtung **6** hinaus etwas verlängert ist und in das Materialteil **3**a, b weiter hineinschneidet.

Fig. **1**c zeigt in Schnittdarstellung den vernähten Zustand der ineinander verschränkten Materialteile **3**a, b gemäß dem linken Teil der Figuren **1**a, b:
Die Materialteile **3**a, b können dabei soweit ineinander geschoben und gezogen werden, bis sie wechselseitig mit dem Grund ihrer Einbuchtungen **6** an dem jeweils anderen Materialteil anliegen. Dadurch ergibt sich im Verbindungsbereich **16** im Querschnitt eine etwa X-förmige Lage der beiden Materialteile **3**a, b zueinander.

Sind bei der Gestaltung der Randbereiche **4**a, b jedoch zusätzlich die Schnitte **14** gemäß der rechten Hälfte der Figuren **1**a, b vorhanden, so können die beiden Materialteile **3**a, b noch stärker gegeneinander gezogen werden, so dass die beiden Materialteile **3**a, b im vernähten Zustand im Verbindungsbereich **16** eine Art Wulst wie in Fig. **1**d dargestellt bilden, während der Verbindungsbereich **16** bei der Lösung gemäß Fig. **1**c zwar doppelte Materialdicke besitzt, aber ansonsten keine wulstförmige Aufwölbung.

Diese Vernähung, die bei jedem Stich von der einen auf die andere Seite der Längsmitte **7** des Verbindungsbereichs **16** wechselt, wird in aller Regel von Hand durchgeführt, da eine entsprechende maschinelle Ausführung - auch wenn keine vorgelochten Löcher **11** vorhanden sind - maschinell sehr schwierig durchzuführen ist.

Die Fig. **2**a zeigt, wie auf diese Art und Weise ein Schaftunterteil **1** und ein Schaftoberteil **2** als Materialteile **3**a, b miteinander verbunden werden können, wobei auch hier die Vorsprünge **5** und Einbuchtungen **6** jeweils rechteckig ausgebildet sind und jeweils eine gleich lange Erstreckung in Verlaufsrichtung **10** besitzen, mit in diesem Fall je zwei nebeneinanderliegenden Löchern **11** in jedem der Vorsprünge **5.**

Beim fertiggestellten Schuh gemäß Fig. **2**b ergibt dies eine sichtbare Verschränkung von Schaftunterteil **1** und Schaftoberteil **2** gegeneinander mit der entsprechenden Vernähung von Hand, wobei die beiden jeweils durch die freien Endbereiche der Vorsprünge **5** verlaufenden Nähte **18** in diesem Fall jeweils in Verlaufsrichtung **10** durchgehend ausgebildet sind.

Fig. **2**c, d zeigen dagegen eine Version, bei der zwar die Nähte **18** durchgehen, die Vorsprünge **5** und Einbuchtungen **6** aber nur in einem Teilbereich der Kante der beiden Materialteile **3**a, b ausgebildet sind und verschränkend ineinandergreifen. Im restlichen Bereich sind die Ränder der beiden Materialteile **3**a, b nach außen gebogen und können über eine beabstandet zu den Rändern angeordnete Lochreihe **12** gegeneinander vernäht werden.

Dabei kann das Materialteil **3**b, in dem sich die Vorsprünge **5** und Einbuchtungen **6** befinden, ein separates Teil sein, während die in Verlaufsrichtung angrenzenden Teile ohne Vorsprünge **5** und Einbuchtungen **6** ebenfalls separate Teile sind.

Fig. **2**d zeigt ferner, dass die Länge der Vorsprünge **5** an den beiden Materialteilen **3**a, b unterschiedlich sein kann. Im vorliegenden Fall sind die Vorsprünge **5** am unteren Materialteil **3**b wesentlich länger als die am oberen Materialteil **3**a, so dass sich von unten nach oben erstreckende Streifen in Form der langen Vorsprünge **5** ergeben.

Diese Figur zeigt auch, dass die Vorsprünge **5,** die von den beiden Materialteilen **3**a, b abstehen, auch nicht die gleiche Form haben müssen, sondern es müssen lediglich die Abmessungen der Vorsprünge **5** des einen Materialteiles **3**a - insbesondere an deren Übergang zu dem Materialteil **3**a - mit der Form der Einbuchtungen **6** des anderen Materialteiles **3**b - insbesondere am Grunde der Einbuchtungen **6** - aufeinander abgestimmt sein, insbesondere hinsichtlich ihrer Länge in Verlaufsrichtung der Naht

Fig. **2**e, f zeigen dagegen eine Lösung in Einzelteilen und im vernähten Zustand, bei der der Randbereiche **4**a, b der beiden Materialteile **3**a, b und damit auch die Lochreihen **12** in ihrem Verlauf in Verlaufsrichtung **10** einen Versatz **20** quer zur Verlaufsrichtung **10** aufweist. Die Richtung des Versatzes **20** ist bei den beiden Materialteilen **3**a, b gleich, aber in entgegengesetzte Richtungen gerichtet.

Fig. **3**a zeigt einen fertig vernähten Schuh ähnlich der Fig. **2**b, der sich dadurch unterscheidet, dass hier die Länge der Vorsprünge **5** in Verlaufsrichtung **10** größer ist, also bei einem Schuh gleichbleibender Größe eine geringere Anzahl von Vorsprüngen **5** vorhanden ist.

Der fertig vernähte Schuh gemäß Fig. **3**b unterscheidet sich von demjenigen der Fig. **3**a dadurch, dass die Nähte **18** in Verlaufsrichtung **10** nicht über den gesamten Bereich, in dem sich Einbuchtungen **6** und Vorsprünge **5** verschränkt ineinandergreifend abwechseln, durchgehen, sondern - zumindest von der Außenseite sichtbar - die Naht **18** jeweils nur im Bereich des jeweiligen Vorsprunges **5** verläuft und geringfügig, insbesondere nur mit einem einzigen Durchstich, in Verlaufsrichtung **10** darüber hinausgeht, um jeden Vorsprung **5** sicher mit dem darunterliegenden Materialteil zu vernähen. Zusätzlich sind die Vorsprünge **5** gemäß Fig. **3**b nicht rechteckig, sondern trapezförmig gestaltet, wie dies bei einzelnen Materialteilen und im vernähten Zustand in den Fig. **4**a - c dargestellt ist:
Dabei sind die Einbuchtungen **6** dergestalt trapezförmig, dass ihre Öffnung von dem kürzeren der beiden parallelen Kanten des Parallelogramms gebildet wird, während umgekehrt die Vorsprünge **5** die gleiche Form besitzen, jedoch die längere der beiden parallelen Kanten des Parallelogramms das freie Ende der Vorsprunges **5** bildet.

In Fig. **4**b sind diese trapezförmigen Verzinkungen der beiden Materialteile ineinandergelegt und mit über die gesamte Länge des Verbindungsbereichs durchgehenden Nähten **18** vernäht, die jeweils vorzugsweise als Handnaht erstellt wurden.

Die Figuren **3**c bis e zeigen dagegen einen Schuh - zunächst in Einzelteilen mit Schaftoberteil **2** und Schaftunterteil **1** -, bei dem im Gegensatz dazu die Vorsprünge **5** nicht integraler einstückiger Bestandteil eines der beiden Materialteile **3**a, b sind, sondern als separate Zusatzteile **22** so auf dem jeweiligen Materialteil aufgenäht - vorzugsweise mittels einer einfach herzustellenden Maschinennaht **19** - sind, dass sie mit ihrem vorderen Ende nach Art eines Vorsprunges **5** über die ansonsten keine Vorsprünge und Einbuchtungen aufweisende, wenn auch in diesem Fall gebogene, Kante hinweg vorstehen.

Wie Figur **3**d oben zeigt, kann dies dazu benutzt werden, dass das Materialteil, beispielsweise das Schaftunterteil **1** oder das Schaftoberteil **2,** unter dem aufgenähten Zusatzteil **22** geteilt ist und damit kleinere und kostengünstigere Materialteile **3**a1, **3**a**2** usw. Verwendet werden können.

In Figur **3**f sind dagegen nur einige der Vorsprünge **5** des Schuhoberteiles **2** als solche separate Zusatzteile **22** ausgebildet und auf dem Schuhoberteil **2** aufgenäht, während die übrigen Vorsprünge **5** integraler Bestandteil des Schuhoberteiles **2** sind.

Ferner zeigt die Figur **3**f eine Lösung, bei der sich die erfindungsgemäße Verbindung nur über den vorderen Bereich des Schuhs erstreckt, jedoch nicht im Fersenbereich.

Bei der Lösung gemäß Figur **3**g erstreckt sich die erfindungsgemäße Art der Verbindung der beiden Materialteile, also von Schuhoberteil **2** mit Schuhunterteil **1,** ebenfalls nur über den vorderen Bereich des Schuhs, jedoch sind hier die Vorsprünge **5** zum einen in Verlaufsrichtung des Randbereiches länger ausgebildet als in Figur **3**f und zum anderen die Vorsprünge **5** jeweils integraler Bestandteil des Schuhoberteiles **2** bzw. Schuhunterteiles **1.**

Während in den Figuren **4**a, b - was der häufigste Fall ist - in jedem Vorsprung **5** jeweils in Verlaufsrichtung **10** hintereinander zwei Löcher **11** vorhanden sind, zeigt das Beispiel der Fig. **4**c trapezförmige Vorsprünge **5** und Einbuchtungen **6,** die in Verlaufsrichtung **10** länger ausgebildet sind und jeweils vier Löcher **11** in jedem Vorsprung **5** aufweisen.

In Fig. **4**c ist darüber hinaus eine Lösung mit solchen relativ langen Vorsprüngen **5** und Einbuchtungen **6** dargestellt, bei der die Lochreihe, die sich zurückversetzt hinter den Einbuchtungen **6** befindet, in Verlaufsrichtung **10** nicht durchgehend ausgebildet ist, sondern im Bereich der Vorsprünge unterbrochen ist.

Dies ist ausreichend, wenn die in Fig. **4**c oben dargestellten unterbrochenen Nähte **18** erstellt werden sollen, die sich immer nur jeweils über einen Vorsprung **5** hinweg erstrecken.

Dagegen zeigt Fig. **6** eine fertiggestellte genähte Verbindung zwischen den beiden Materialteilen **3**a, b, bei denen die Einbuchtungen **6** und Vorsprünge **5** ebenfalls trapezförmig ausgebildet sind, und die Vernähung zwischen den beiden verschränkt ineinander gelegten Materialteilen mittels in Verlaufsrichtung **10** durchgehender Nähte **18,** insbesondere Handnähte, hergestellt ist, wie in Fig. **4**b dargestellt.

Allerdings liegen in diesem Fall die Lochreihen **12** für das Herstellen der Nähte **18** von Hand vom freien Ende der Vorsprünge **5** weiter zurückversetzt, so dass zusätzlich zu diesen beiden Nähten **18** in Längsrichtung **10** jeweils durchgehend mittels einer Maschinennaht **19,** die keinen Versatz innerhalb der Naht in Querrichtung zur Verlaufsrichtung **10** aufweist, die freien Enden der Vorsprünge **5** auf dem darunterliegenden Materialteil vernäht sind.

Da für eine Handnaht in der Regel dickeres Nahtmaterial **15** benutzt wird als für eine Maschinennaht, bewirkt dies ein Nahtbild, bei dem die beiden weiter innen liegenden von Hand erstellten Nähte **18** mit dickerem Nahtmaterial deutlich sichtbar sind und in der Regel auch eine wulstförmige Aufwölbung in der Mitte des Verbindungsbereiches, also zwischen sich, bewirken, während die weiter außen liegenden Maschinennähte **19** - abhängig davon, wie dick das verwendete Nahtmaterial ist und ob es in einer Kontrastfarbe zum Materialteil verwendet wird oder nicht - deutlich weniger auffallen können.

Die Figuren **5**a - f zeigen einerseits jeweils separate, zusammengehörige Materialteile **3**a, b, bei denen die Einbuchtungen **6** und Vorsprünge **5** jeweils eine unterschiedliche Form haben, andererseits diese im bereits verbundenen Zustand:
In Fig. **5**a haben die Vorsprünge **5** die Gestalt eines Quadrates mit einer abgeschnittenen Ecke, die die Verbindung zum angrenzenden Materialteil darstellt. Die Einbuchtungen **6** besitzen dementsprechend eine X-förmige Kontur. In jedem der Vorsprünge **5** befinden sich dabei nebeneinander je zwei Löcher **11.**

In Fig. **5**b besitzen die Vorsprünge **5** die Form einer Ellipse, bei der eines der beiden Enden gekappt ist, und dort der Übergang in das angrenzende Materialteil vorhanden ist. Die Einbuchtungen **6** besitzen dementsprechend gebogene Flanken und sind an ihrem Grund breiter als an ihrer engsten Stelle. In jedem der Vorsprünge **5** befinden sich dabei nebeneinander je zwei Löcher **11.**

Gemäß Fig. **5**c besitzen die Vorsprünge **5** die Form einer abgerundeten Spitze, also eines abgerundeten V, während die Einbuchtungen **6** dazwischen etwa trapezförmig sind mit der langen der beiden parallelen Seiten des Trapezes als offene Seite. In jedem der Vorsprünge **5** befindet sich dabei nur je ein Loch **11.** Figur **5**f zeigt den verbundenen Zustand dieser beiden Materialteile, verbunden durch eine Handnaht.

Bei Fig. **5**d besitzen die Vorsprünge **5** die gleiche Form wie bei Figur **5**b, jedoch befinden sich in den freien Enden der Vorsprünge **5** je ein größeres Niet-Loch **24** zum Einsetzen von Nieten, die somit eine Lochreihe **12** bilden, und eine analoge Lochreihe **12** mit solchen Nietlöchern **24** auch im anderen Materialteil zurückversetzt vom Randbereich **4**a, b.

Fig. **5**e zeigt die fertig gestellte Verbindung mit den Reihen von Nieten **23** durch die Vorsprünge **5** und den beiden von Hand erstellten Nähten **18** innerhalb der beiden Reihen von Nieten **23** durch den hinteren Teil der Vorsprünge **5.**

### BEZUGSZEICHENLISTE

- **1**: Schaftunterteil
- **2**: Schaftoberteil
- **3**a, b: Materialteil
- **4**a, b: Randbereich
- **5**: Vorsprung
- **6**: Einbuchtung
- **7**: Längsmitte
- **8**: Außenseite
- **9**: Innenseite
- **10**: Verlaufsrichtung
- **11**: Loch
- **12**: Lochreihe
- **13**: Abstand
- **14**: Schnitt
- **15**: Nahtmaterial
- **16**: Verbindungsbereich
- **17**: Wulst
- **18**: Naht
- **19**: Maschinennaht
- **20**: Versatz
- **21**: Hauptteil
- **22**: Zusatzteil
- **23**: Niete
- **24**: Niet-Loch

## Patentansprüche

1. Gebrauchsgegenstand, der aus mehreren flächigen Materialteilen (**3** a, b) besteht,
- die zum Großteil in einer gemeinsamen Hauptebene nebeneinanderliegen und an ihren einander berührenden Randbereichen (**4** a, b) miteinander verbunden sind, wobei
- die Randbereiche (**4** a, b) in ihrer Verlaufsrichtung **(10)** abwechselnd Vorsprünge **(5)** und Einbuchtungen **(6)** aufweisen, die so gestaltet und dimensioniert sind, dass sie mit den Einbuchtungen **(6)** und den Vorsprüngen **(5)** des Randbereiches (**4** b, a) des benachbarten Materialteiles (**3** b, a) ineinander greifen,
- die Vorsprünge **(5)** des einen Materialteils (**3** a) auf der Außenseite **(8)** des Randbereichs (**4** b) im Bereich dessen Einbuchtungen **(6)** des anderen Materialteils (**3**b) aufliegen,
**dadurch gekennzeichnet, dass**
- die Vorsprünge **(5)** des einen Materialteils (**3**a) mit dem anderen Materialteil (**3**b) im Bereich von dessen Einbuchtungen **(6)** mit diesem vernäht sind durch je zwei, in Verlaufsrichtung (10) der Randbereiche (4a, b) der Materialteile (3a, b) verlaufenden Lochreihen (12) in jedem der beiden Materialteile (3a, b), wobei
- die eine Lochreihe (12) durch die Vorsprünge (5) nahe deren freien Enden verläuft mit wenigstens je einem Loch **(11)** in jedem Vorsprung **(5),**
- die andere Lochreihe (12) zurückversetzt hinter den Einbuchtungen (6) in dem durchgehenden Bereich des Materialteils verläuft,
- der Abstand der beiden Lochreihen (12) quer zur Verlaufsrichtung (10) bei beiden Materialteilen (3a, b) der gleiche ist.

2. Gebrauchsgegenstand nach Anspruch **1,**
**dadurch gekennzeichnet, dass**
am Anfang und Ende der Einbuchtung **(6)** - in Verlaufsrichtung **(10)** gesehen - das Materialteil (**3**a, b) jeweils mit einem Schnitt **(14)** eingeschnitten ist, der insbesondere in Verlängerung der Flanke des angrenzenden Vorsprunges **(5)** verläuft.

3. Gebrauchsgegenstand nach einem der vorhergehenden Ansprüche, **dadurch gekennzeichnet, dass**
jedes Materialteil **(3)** in Verlaufsrichtung **(10)** hintereinander mindestens zwei, besser mindestens drei Vorsprünge **(5)** und/oder hintereinander mindestens zwei, besser mindestens drei Einbuchtungen **(6)** aufweist.

4. Gebrauchsgegenstand nach einem der vorhergehenden Ansprüche, **dadurch gekennzeichnet, dass**
der Randbereich (**4** b, a) der Materialteile (**3** b, a) in seiner Verlaufsrichtung **(10)** einen Versatz **(20)** quer zur Verlaufsrichtung **(10)** aufweist.

5. Gebrauchsgegenstand nach einem der vorhergehenden Ansprüche, **dadurch gekennzeichnet, dass**
die Form und/oder Abmessungen der Vorsprünge **(5)** und Einbuchtungen **(6),** insbesondere die Längen der Vorsprünge **(5)** und Einbuchtungen **(6)** quer zur Verlaufsrichtung **(10),** bei dem einen Materialteil (**3** a) eine andere ist als bei dem anderen Materialteilen (**3** b)und auch innerhalb eines Materialteiles (**3**a oder **3**b) die Form und/oder Abmessungen der Vorsprünge **(5)** oder der Einbuchtungen **(6)** unterschiedlich sein kann,.

6. Gebrauchsgegenstand nach einem der vorhergehenden Ansprüche, **dadurch gekennzeichnet, dass**
die Breite der Vorsprünge **(5)** und Einbuchtungen **(6)** bei einem Materialteil (**3** a, b) in Verlaufsrichtung **(10)** unterschiedlich ist.

7. Gebrauchsgegenstand nach einem der vorhergehenden Ansprüche, **dadurch gekennzeichnet, dass**
die Vorsprünge **(5)** eines Materialteiles (**3** a, b) separate, insbesondere auf dem Hauptteil **(21)** des Materialteiles (**3** a, b) aufgenähte Zusatzteile **(22)** sind.

8. Gebrauchsgegenstand nach einem der vorhergehenden Ansprüche, **dadurch gekennzeichnet, dass**
die Vorsprünge **(5)** zum freien Ende hin schmaler werden, gleich breit bleiben oder breiter werden und die Einbuchtungen **(6)** die dazu passende umgekehrte Form aufweisen.

9. Gebrauchsgegenstand nach einem der vorhergehenden Ansprüche, **dadurch gekennzeichnet, dass**
die Vorsprünge **(5)** an ihren Außenecken abgerundet oder angespitzt sind.

10. Gebrauchsgegenstand nach einem der vorhergehenden Ansprüche, **dadurch gekennzeichnet, dass**
das Verbinden der beiden Materialteile (**3**a, b) gegeneinander mittels Vernähen, insbesondere durch Vernähen von Hand, insbesondere durch vorgestanzte Löcher **(11)** hindurch, erfolgt.

11. Gebrauchsgegenstand nach Anspruch **10,**
**dadurch gekennzeichnet, dass**
die Löcher **(11)** in - durchgehenden oder unterbrochenen - Lochreihen **(12)** angeordnet sind,
- insbesondere der Abstand **(13)** der Löcher **(11)** in der ersten Lochreihe **(12)** des einen Materialteiles (**3**a) gleich dem Abstand **(13)** der Löeher **(11)** im entsprechenden Abschnitt in der zweiten Lochreihe **(12)** des anderen Materialteiles (**3**b) ist.

12. Gebrauchsgegenstand nach einem der vorhergehenden Ansprüche, **dadurch gekennzeichnet, dass**
insbesondere bei einem Vernähen von Hand das Nahtmaterial **(15)** abwechselnd Löcher **(11)** auf den beiden Seiten der Längsmitte **(7)** des Verbindungsbereiches **(16)** durchdringt und insbesondere auf der Innenseite **(9)** der Wechsel von der einen Seite auf die andere erfolgt.

13. Gebrauchsgegenstand nach Anspruch **12,**
**dadurch gekennzeichnet, dass**
zusätzlich zu dem die Seite wechselnden Nahtmaterial **(15)** bezüglich der Längsmitte **(7)** weiter außen liegend wenigstens eine die Seite nicht wechselnde Maschinennaht **(19)** oder Nieten **(23)** die freien Enden der Vorsprünge **(5)** mit dem anderen Materialteil (**3**a, b) verbinden.

14. Gebrauchsgegenstand nach einem der vorhergehenden Ansprüche, **dadurch gekennzeichnet, dass**
die Vorsprünge **(5)** in Verlaufsrichtung (**10** unterschiedlich lang ausgeführt sind
und/oder
die Vorsprünge **(5)** an ihrem Übergang zum Hauptteil **(21)** des Materialteiles in Verlaufsrichtung **(10)** gemessen genauso breit sind wie die den Vorsprung **(5)** aufnehmende Vertiefung **(6)** an ihrer tiefsten Stelle, dem Boden der Vertiefung **(6).**

15. Gebrauchsgegenstand nach einem der vorhergehenden Ansprüche, **dadurch gekennzeichnet, dass**
der Gebrauchsgegenstand ein Schuh ist, bestehend aus Schaftunterteil **(1)** und Schaftoberteil **(2),** wobei das Schaftoberteil **(2)** aus den mehreren flächigen Materialteilen (**3**a, b) besteht und
insbesondere die Länge der Vorsprünge gemessenen in Verlaufsrichtung **(10)** umso geringer ist, je stärker die Krümmung des Schaftoberteils **(2)** in diesem Bereich entlang der Verlaufsrichtung **(10)** ist.

## Claims

1. Object of utility consisting of several flat material parts (3 a, b),
- which for the most part lie next to one another in a common main plane and are connected to one another at their edge regions (4a, b) which touch one another, where
- the edge regions (4a, b) have, alternately in their direction of extension (10), projections (5) and indentations (6) which are designed and dimensioned such that they engage in one another with the indentations (6) and the projections (5) of the edge region (4b, a) of the adjacent material part (3b, a),
- the projections (5) of the one material part (3a) rest on the outside (8) of the edge region (4b) in the region of its indentations (6) of the adjacent material part (3b),
**characterized in that**
- the projections (5) of the one material part (3a) are sewn to the other material part (3b) in the region of its indentations (6) with the latter by two rows of holes (12) in each of the two material parts (3a, b) running in the direction of extension (10) of the edge regions (4a, b) of the material parts (3a, b), wherein
- the one row of holes (12) extends through the projections (5) near their free ends with at least one hole (11) each in each projection (5),
- the other row of holes (12) is set back behind the indentations (6) and extends in the continuous region of the material part,
- the distance between the two rows of holes (12) transverse to the direction of extension (10) is the same for both material parts (3a, b).

2. Object of utility according to claim 1,
**characterized in that**
at the beginning and end of the indentation (6) - viewed in the direction of extension (10) - the material part (3a, b) is cut in each case with a cut (14) which extends in particular in extension of the flank of the adjoining projection (5).

3. Object of utility according to one of the preceding claims,
**characterized in that**
each material part (3) has at least two, preferably at least three projections (5) one behind the other in the direction of extension (10) and/or at least two, preferably at least three indentations (6) one behind the other.

4. Object of utility according to one of the preceding claims,
**characterized in that**
the edge region (4b, a) in its direction of extension (10) of the material parts (3b, a) has an offset (20) transverse to the direction of extension (10)

5. Object of utility according to one of the preceding claims,
**characterized in that**
the shape and/or dimensions of the projections (5) and indentations (6), in particular the lengths of the projections (5) and indentations (6) transversely to the direction of extension (10) in one material part (3a) can be different from the other material part (3b), and the shape and/or dimensions of the projections (5) or the indentations (6) can also be different within a material part (3a or 3b).

6. Object of utility according to one of the preceding claims,
**characterized in that**
the width of the projections (5) and indentations (6) in a material part (3a, b) is different in the direction of extension (10).

7. Object of utility according to one of the preceding claims,
**characterized in that**
the projections (5) of a material part (3a, b) are separate additional parts (22), in particular sewn onto the main part (21) of the material part (3a, b).

8. Object of utility according to one of the preceding claims,
**characterized in that**
the projections (5) become narrower towards the free end, remain the same width or become wider and the indentations (6) have the corresponding inverted shape.

9. Object of utility according to one of the preceding claims,
**characterized in that**
the projections (5) are rounded or sharpened at their outer corners.

10. Object of utility according to one of the preceding claims,
**characterized in that**
the two material parts (3a, b) are connected to one another by means of sewing, in particular by sewing by hand, in particular through pre-punched holes (11).

11. Object of utility according to claim 10,
**characterized in that**
- the holes (11) are arranged in - continuous or interrupted - rows of holes (12),
- in particular the spacing (13) of the holes (11) in the first row of holes (12) of one material part (3a) is equal to the spacing (13) of the holes (11) in the corresponding section in the second row of holes (12) of the other material part (3b).

12. Object of utility according to one of the preceding claims,
**characterized in that**
in particular when sewing by hand, the suture material (15) alternately penetrates holes (11) on both sides of the centre plane (7) of the connecting region (16) and in particular on the inside (9) the change from one side to the other takes place.

13. Object of utility according to claim 12,
**characterized in that**
in addition to the side-changing suture material (15) at least one side-changing machine seam (19) or rivets (23) lying further out with respect to the centre plane (7) are connecting the free ends of the projections (5) to the other material part (3a, b).

14. Object of utility according to one of the preceding claims,
**characterized in that**
- the projections (5) are of different lengths in the direction of extension (10)
and/or
- the projections (5) at their transition to the main part (21) of the material part, measured in the direction of extension (10), are just as wide as the indentation (6) receiving the projection (5) at its deepest point, the bottom of the indentation (6).

15. Object of utility according to one of the preceding claims,
**characterized in that**
- the object of utility is a shoe, consisting of a lower shaft part (1) and an upper shaft part (2), wherein the upper shaft part (2) consists of a plurality of flat material parts (3a, b), and
- in particular the length of the projections measured in the direction of extension (10) is the smaller the greater the curvature of the upper part of the shaft (2) in this region is along the direction of extension (10).

## Revendications

1. Objet d'usage courant constitué d'une pluralité de pièces de matériau planes (**3** a, b)
- qui se trouvent pour la plupart côte à côte dans un plan principal commun et sont reliées les unes aux autres dans leurs zones de bordure (**4** a, b) se touchant, où
- les zones de bordure (**4** a, b) présentent, dans leur sens d'extension **(10),** des saillies **(5)** et des encoches **(6)** alternativement, qui sont adaptées et dimensionnées de telle sorte qu'ils s'engrènent l'une dans l'autre avec les encoches **(6)** et les saillies **(5)** de la zone de bord (**4**b, a) de la pièce de matériau adjacente (**3**b, a),
- les saillies **(5)** d'une pièce de matériau (**3**a) reposent sur l'extérieur **(8)** de la zone de bord (**4**b), dans la zone de ses encoches **(6)** de l'autre pièce de matériau (**3**b), **caractérisé en ce que**
les saillies **(5)** d'une pièce de matériau (**3**a) sont cousues à l'autre pièce de matériau (**3**b) dans la région de ses encoches **(6)** par deux rangées de trous **(12)** dans chacune des deux pièces de matériau (**3**a), lesdites rangées de trous **(12)** s'étendant dans le sens d'extension **(10)** des régions de bord (**4**a, b) des pièces de matériau (**3**a, b), où
- une rangée de trous **(12)** s'étend à travers les saillies **(5)** près de leurs extrémités libres avec au moins un trou **(11)** respectif dans chaque saillie **(5),**
- l'autre rangée de trous **(12)** s'étend décalée derrière les encoches **(6)** dans la région continue de la pièce de matériau,
- la distance des deux rangées de trous **(12)** transversalement au sens d'extension **(10)** étant la même pour les deux pièces de matériau (**3**a,b).

2. Objet d'usage courant selon la revendication 1,
**caractérisé en ce que**
au début et à la fin de l'encoche **(6)** - vue dans le sens d'extension **(10)** - la pièce de matériau (**3**a, b) est coupée respectivement avec une coupe **(14)** qui s'étend notamment dans le prolongement du flanc de la saillie **(5)** adjacente.

3. Objet d'usage courant selon l'une des revendications précédentes,
**caractérisé en ce que**
chaque pièce de matériau **(3)** présente dans le sens d'extension **(10)** au moins deux, de préférence au moins trois, saillies **(5)** successives et/ou au moins deux, de préférence au moins trois, encoches **(6)** successives.

4. Objet d'usage courant selon l'une des revendications précédentes,
**caractérisé en ce que**
la zone de bord (**4**b, a) des pièces de matériau (**3**b, a) présente, dans le sens d'extension **(10),** un décalage **(20)** transversal au sens d'extension **(10).**

5. Objet d'usage courant selon l'une des revendications précédentes,
**caractérisé en ce que**
la forme et/ou les dimensions des saillies **(5)** et des encoches **(6),** en particulier les longueurs des saillies **(5)** et des encoches **(6)** transversalement au sens d'extension **(10),** dans une pièce de matériau (**3**a) est différente de l'autre pièce de matériau (**3**b) et que la forme et/ou les dimensions des saillies **(5)** ou des encoches **(6)** peuvent également être différentes dans une pièce de matériau (3a ou 3b).

6. Objet d'usage courant selon l'une des revendications précédentes,
**caractérisé en ce que**
la largeur des saillies **(5)** et des encoches **(6)** dans une pièce de matériau (**3**a, b) est différente dans le sens d'extension **(10).**

7. Objet d'usage courant selon l'une des revendications précédentes,
**caractérisé en ce que**
les saillies **(5)** d'une pièce de matériau (**3** a, b) sont des pièces supplémentaires séparées **(22),** en particulier cousues sur la partie principale **(21)** de la pièce de matériau (**3** a, b).

8. Objet d'usage courant selon l'une des revendications précédentes,
**caractérisé en ce que**
les saillies **(5)** se rétrécissent vers l'extrémité libre, restent de même largeur ou s'élargissent et que les encoches **(6)** ont la forme inversée correspondante.

9. Objet d'usage courant selon l'une des revendications précédentes,
**caractérisé en ce que**
les saillies **(5)** sont arrondies ou pointues à leurs bords extérieurs.

10. Objet d'usage courant selon l'une des revendications précédentes,
**caractérisé en ce que**
les deux pièces de matériau (**3**a, b) sont reliées l'une à l'autre par couture, en particulier par couture manuelle, en particulier par des trous pré-perforés **(11).**

11. Objet d'usage courant selon la revendication 10,
**caractérisé en ce que**
les trous **(11)** sont disposés en rangées de trous **(12)** - continus ou interrompus -, - en particulier l'espacement **(13)** des trous **(11)** dans la première rangée de trous **(12)** d'une pièce de matériau (**3**a) est égal à l'espacement **(13)** des trous **(11)** de la section correspondante dans la deuxième rangée de trous **(12)** de l'autre pièce de matériau (**3**b).

12. Objet d'usage courant selon l'une des revendications précédentes,
**caractérisé en ce que**
en particulier lors de la couture à la main, le matériau de suture **(15)** pénètre alternativement dans des trous **(11)** des deux côtés du centre longitudinal **(7)** de la zone de liaison **(16)** et, en particulier à l'intérieur **(9),** le passage d'un côté à l'autre a lieu.

13. Objet d'usage courant selon la revendication **12,**
**caractérisé en ce que**
outre le matériau de suture **(15)** changeant de côté et s'étendant plus loin par rapport au centre longitudinal **(7),** au moins une couture machine **(19)** ou des rivets **(23)** ne changeant pas de côté relient les extrémités libres des saillies **(5)** à l'autre pièce de matériau (**3**a, b).

14. Objet d'usage courant selon l'une des revendications précédentes,
**caractérisé en ce que**
les saillies **(5)** sont de longueurs différentes dans le sens d'extension **(10)**
et/ou
les saillies **(5)** à leur transition vers la partie principale **(21)** de la pièce de matériau, mesurée dans le sens d'extension **(10),** sont aussi larges que l'encoche **(6)** recevant la saillie **(5)** à son point le plus profond, le fond de l'encoche **(6).**

15. Objet d'usage courant selon l'une des revendications précédentes,
**caractérisé en ce que**
l'objet d'usage courant est une chaussure constituée d'une partie de tige inférieure **(1)** et d'une partie de tige supérieure **(2),** la partie de tige supérieure **(2)** étant constituée desdites plusieurs pièces de matériau (**3**a, b) planes et
en particulier la longueur des saillies mesurée dans le sens d'extension **(10)** étant d'autant plus petite que la courbure de la partie de tige supérieure **(2)** dans cette région est grande dans le sens d'extension **(10).**
